# EUROPÄISCHE PATENTSCHRIFT

(11) **EP 3 799 440 B1**
(45) Veröffentlichungstag und Bekanntmachung des Hinweises auf die Patenterteilung: **26.11.2025**
(21) Anmeldenummer: 20197821.0
(22) Anmeldetag: 23.09.2020
(51) Int. Cl.: H04R 1/10

(54) **SCHALLWANDLEREINHEIT ZUM ERZEUGEN UND/ODER ERFASSEN VON SCHALLWELLEN IM HÖRBAREN WELLENLÄNGENBEREICH UND/ODER IM ULTRASCHALLBEREICH**
SOUND TRANSDUCER UNIT FOR GENERATING AND / OR DETECTING SOUND WAVES IN THE AUDIBLE WAVELENGTH RANGE AND / OR IN THE ULTRASONIC RANGE
UNITÉ DE CONVERTISSEUR PERMETTANT DE GÉNÉRER ET/OU DE D'ENREGISTRER DES ONDES SONORES DANS LA PLAGE DE LONGUEURS D'ONDE AUDIBLES ET/OU DANS LA PLAGE ULTRASONORE

(30) Priorität: 25.09.2019 DE 102019125815
(43) Veröffentlichungstag der Anmeldung: 31.03.2021
(73) Patentinhaber: Usound GmbH, 8020 Graz (AT)
(72) Erfinder: RUSCONI CLERICI BELTRAMI, Andrea, 1130 Wien (AT); BOTTONI, Ferruccio, 8020 Graz (AT)
(74) Vertreter: Canzler & Bergmeier Patentanwälte Partnerschaft mbB

(56) Entgegenhaltungen:
- EP-A1- 2 566 183
- EP-A1- 2 587 832
- EP-A1- 3 209 027
- DE-A1- 102014 217 798
- US-A1- 2003 063 762
- US-A1- 2009 092 274
- US-A1- 2013 343 564

## Beschreibung

Die vorliegende Erfindung betrifft eine Schallwandlereinheit, insbesondere für einen In-Ohr-Kopfhörer, zum Erzeugen und/oder Erfassen von Schallwellen im hörbaren Wellenlängenbereich und/oder im Ultraschallbereich mit einer Leiterplatte und zumindest einem darauf angeordneten MEMS-Schallwandler, wobei zumindest ein Anschlusselement des Trägerelements mit zumindest einem Kontaktelement des MEMS-Schallwandlers elektrisch leitend verbunden ist.

Aus der DE 10 2014 016 753 A1 ist eine Schallwandlereinheit bekannt, welcher in einer Leitplatte angeordnet ist. Nachteilig daran ist es, dass eine Herstellung einer derartigen Schallwandlereinheit aufwändig ist.

Aus der US 2013/0343564 A1 ist ein Ohr-Hörer mit einem Mikrofon bekannt, das mittels Oberflächenmontage auf einer Leiterplatte angeordnet ist.

Aus der EP 2 587 832 A1 ist eine Mikrofoneinheit bekannt.

In der EP 3 209 027 A1 ist eine tondurchlässige Membran offenbart.

Aus der EP 2 566 183 A1 ist ein MEMS-Mikrofon mit einer Schutzschicht aus einem Textilmaterial bekannt.

In der US 2009/0092274 A1 ist Kondensatormikrofon offenbart.

Aus der US 2003/0063762 A1 ist ein Kondensatormikrofon bekannt.

Aufgabe der vorliegenden Erfindung ist es somit, eine Schallwandlereinheit zu schaffen, deren Herstellungsverfahren vereinfacht wird.

Die Aufgabe wird gelöst durch eine Schallwandlereinheit, deren Herstellungsverfahren und ein mobiles Gerät mit den Merkmalen der unabhängigen Patentansprüche.

Vorgeschlagen wird eine Schallwandlereinheit zum Erzeugen und/oder Erfassen von Schallwellen im hörbaren Wellenlängenbereich und/oder im Ultraschallbereich. Die Schallwandlereinheit kann somit als Lautsprecher und/oder als Mikrofon betrieben werden. Im Ultraschallbereich können die Schallwellen beispielsweise als Abstands- oder Näherungssensor verwendet werden. Die Schallwandlereinheit kann ferner beispielsweise für In-Ohr-Kopfhörer verwendet werden, welche zumindest teilweise in einen Gehörgang angeordnet werden. Die Schallwandlereinheit kann aber auch für andere Schallerzeugungseinheiten verwendet werden, wie beispielsweise für Smartphones, Radios, Fernseher, PCs, usw.

Die Schallwandlereinheit umfasst eine Leiterplatte und zumindest einen darauf angeordneten MEMS-Schallwandler. Die Leiterplatte kann elektrische Leitungen bzw. Leiterbahnen aufweisen, um elektrische Spannungen, elektrische Ströme und/oder elektrische Signale zu führen. Der MEMS-Schallwandler dient ferner zum Erzeugen und/oder Erfassen von Schallwellen im hörbaren Wellenlängenbereich und/oder im Ultraschallbereich. Die Leiterplatte ist dabei ein Träger für den MEMS-Schallwandler.

Ferner weist die Leiterplatte zumindest ein Anschlusselement und der MEMS-Schallwandler zumindest ein Kontaktelement auf. Weiterhin ist das zumindest eine Anschlusselement mit dem zumindest einem Kontaktelement elektrisch leitend verbunden. Dabei ist jeweils ein Anschlusselement mit einem Kontaktelement verbunden, wenn von beiden mehrere vorhanden sind.

Erfindungsgemäß ist der MEMS-Schallwandler als oberflächenmontierbares Bauteil ausgebildet, welches mittels Oberflächenmontage mit der Leiterplatte verbunden ist. Da der MEMS-Schallwandler als oberflächenmontierbares Bauteil ausgebildet ist, kann dieser mittels Oberflächenmontage auf der Leiterplatte angeordnet werden. Dies ist ein Montageverfahren, welches gut automatisiert werden kann. Das Herstellen der Schallwandlereinheit wird dadurch vereinfacht und beschleunigt.

Vorteilhaft ist es, wenn das Anschlusselement und das Kontaktelement mittels einer stoffschlüssigen Verbindung miteinander elektrisch verbunden sind. Dabei kann das Anschlusselement und das Kontaktelement auch miteinander verlötet sein, so dass eine Lötverbindung ausgebildet ist. Dadurch wird eine stabile, elektrisch leitende Verbindung ausgebildet. Ferner kann die stoffschlüssige Verbindung den MEMS-Schallwandler selbstständig bzw. allein auf der Leiterplatte halten.

Ferner weist der MEMS-Schallwandler eine Membraneinheit auf, welche mit einem Wandlerelement des MEMS-Schallwandlers gekoppelt ist. Mit Hilfe des Wandlerelements, welches beispielsweise einen Piezoaktor und/oder eine piezoelektrische Schicht umfassen kann, können Auslenkungen erzeugt und/oder erfasst werden. Diese Auslenkungen werden durch ein Koppelelement auf die Membraneinheit übertragen werden. Die Membraneinheit erzeugt daraufhin Schall. Die Membraneinheit kann aber auch Schallwellen in Auslenkungen umwandeln, welche auf das Wandlerelement übertragen werden. Das Wandlerelement kann dabei aus einem elektrischen Signal die Auslenkungen erzeugen und/oder aus Auslenkungen die elektrischen Signale.

Außerdem ist eine Membran der Membraneinheit aus einem hitzebeständigen Membranmaterial ausgebildet. Als hitzebeständiges Membranmaterial werden Polyimide, Polyamide oder Silikone verwendet. Wenn der MEMS-Schallwandler auf die Leiterplatte gelötet wird, kann sich der MEMS-Schallwandler und somit auch die Membran bzw. die Membraneinheit bis auf oder sogar mehr als 300°C erwärmen. Mit Hilfe des hitzebeständigen Membranmaterials kann eine Beschädigung verhindert werden.

Ferner umfasst der MEMS-Schallwandler einen Wandlerträger, wobei der MEMS-Schallwandler mittels dem Wandlerträger auf der Leiterplatte angeordnet ist. Der Wandlerträger kann ein Trägersubstrat sein. An dem Wandlerträger kann ferner das Wandlerelement, insbesondere der Piezoaktor und/oder die piezoelektrische Schicht, angeordnet sein. Zusätzlich oder alternativ kann an dem Wandlerträger die Membraneinheit angeordnet sein.

Zusätzlich weist der Wandlerträger einen ersten Durchgangskanal auf. Durch den ersten Durchgangskanal kann ein Druck ausgeglichen werden, der dadurch entsteht, wenn sich die Membraneinheit bewegt bzw. wenn diese ausgelenkt wird.

Von Vorteil ist es, wenn das zumindest eine Kontaktelement als Kontaktfläche ausgebildet ist. Dadurch kann der MEMS-Schallwandler einfacher konstruiert werden.

Zusätzlich oder alternativ ist es von Vorteil, wenn das zumindest eine Kontaktelement am Wandlerträger angeordnet. Dadurch wird auf weitere Bauteile verzichtet, so dass der MEMS-Schallwandler bzw. die Schallwandlereinheit kompakt aufgebaut ist. Beispielsweise kann der Wandlerträger die zumindest eine Kontaktfläche aufweisen, welche vorzugsweise an einer Außen- bzw. Umfangsseite des Wandlerträgers angeordnet sind.

Zusätzlich oder alternativ ist es von Vorteil, wenn der Wandlerträger elektrische Leitungen für das Wandlerelement aufweist. Mit Hilfe dieser elektrischen Leitungen können die elektrischen Signale zum Wandlerelement geführt oder von diesem weg geführt werden. Die elektrischen Leitungen können dabei an einer Außenfläche und/oder in einem Inneren des Wandlerträgers verlaufen.

Des Weiteren weist die Leiterplatte einen zweiten Durchgangskanal auf. Dieser zweite Durchgangskanal ist zum ersten Durchgangskanal des MEMS-Schallwandlers koaxial und/oder deckungsgleich. Der Druck, der beim Auslenken der Membraneinheit ausgebildet wird, kann somit durch den ersten und zweiten Durchgangskanal ausgeglichen werden. Der erste und zweite Durchgangskanal bilden zusammen einen Ausgleichskanal. Der erste und zweite Durchgangskanal bilden ferner zusammen eine Verbindung zu einem Hintervolumen der Schallwandlereinheit, wobei mit Hilfe des Hintervolumens die akustischen Eigenschaften der Schallwandlereinheit bestimmt werden.

Von Vorteil ist es, wenn die Leiterplatte eine dem MEMS-Schallwandler zugewandte Bauteilseite aufweist, auf welche der MEMS-Schallwandler in einem Kontaktbereich aufgesetzt ist, so dass die Kontaktelemente mit den Anschlusselementen kontaktieren. Die Leiterplatte kann bereits die Kontaktbereiche aufweisen, so dass eine Herstellung der Schallwandlereinheit in großen Stückzahlen sehr einfach ist. Der Kontaktbereich weist dabei die Kontaktelemente auf.

Ferner weist die Schallwandlereinheit eine Platine auf, auf der die Leiterplatte mit dem MEMS-Schallwandler angeordnet ist. Die Platine kann dabei größer ausgebildet sein als die Leiterplatte. Die Einheit aus Leiterplatte und MEMS-Schallwandler ist auf der Platine angeordnet. Die Platine umfasst ferner weitere elektrische Komponenten, welche für den Betrieb der Schallwandlereinheit benötigt werden. So kann die Platine beispielsweise eine Steuereinheit, eine, insbesondere kabellose, Schnittstelle, eine Energieeinheit, eine Speichereinheit, Sensoren und/oder eine Energieschnittstelle umfassen.

Die Platine kann, wie auch die Leiterplatte, Leiterbahnen aufweisen.

Ferner ist die Leiterplatte mittels Abstandshalter auf der Platine angeordnet. Dabei kann auch ein einziger Abstandhalter genügen. Der zumindest eine Abstandshalter ist somit zwischen der Platine und der Leiterplatte angeordnet.

Außerdem ist zwischen der Leiterplatte und der Platine zumindest eine elektrische Steckerverbindung angeordnet, so dass elektrische Signale zum MEMS-Schallwandler geführt und/oder von diesem weg geführt werden können.

Zusätzlich oder alternativ kann auch zumindest ein Abstandshalter die Leiterplatte und Platine zum Austausch von elektrischen Signalen elektrisch verbinden. Die oder der Abstandshalter können elektrisch leitfähig sein. Zusätzlich oder alternativ kann auch in zumindest einem Abstandshalter Leiterbahnen angeordnet sein, so dass durch einen Abstandshalter mehrere Leiter geführt werden.

Vorteilhaft ist es, wenn die Schallwandlereinheit ein Wandlergehäuse aufweist, in dem zumindest der MEMS-Schallwandler und/oder die Leiterplatte angeordnet sind. Mit Hilfe des Wandlergehäuses kann zumindest der MEMS-Schallwandler vor Schmutz und Beschädigung geschützt werden.

Von Vorteil ist es, wenn das Wandlergehäuse einen ersten Koppelbereich zum Ankoppeln eines Ohrelements an das Wandlergehäuse aufweist. Das Ohrelement kann dabei aus einem flexiblen Material, beispielsweise Gummi, sein. Das Ohrelement kann dafür vorgesehen sein, dass dieses in einen Gehörgang zumindest teilweise geschoben wird, wenn die Schallwandlereinheit für einen In-Ohr-Kopfhörer verwendet wird. Das Ohrelement oder auch Ohrstöpsel kann sich dem Gehörgang anpassen.

Zusätzlich oder alternativ ist es von Vorteil, wenn das Wandlergehäuse einen zweiten Koppelbereich zum Ankoppeln einer Kopfhörereinheit an das Wandlergehäuse aufweist. Die Kopfhörereinheit kann beispielsweise eine Batterie oder einen Akkumulator aufweisen.

Vorteilhaft ist es, wenn das Wandlergehäuse eine Austrittsöffnung für Schallwellen aufweist. Wird das Wandlergehäuse bzw. die Schallwandlereinheit für einen In-Ohr-Kopfhörer verwendet, ist die Austrittsöffnung in Richtung des Gehörgangs bzw. des Trommelfells gerichtet. Die Schallwellen werden somit direkt zum Ohr geführt.

Um die akustischen Eigenschaften der Schallwandereinheit anzupassen, ist es von Vorteil, wenn das Wandlergehäuse ein Vordervolumen aufweist, welches zwischen der Austrittsöffnung und dem MEMS-Schallwandler angeordnet ist.

Von Vorteil ist es, wenn das Wandlergehäuse einen Staubschutz und/oder einen Feuchtigkeitsschutz aufweist. Dabei kann der Staubschutz im Bereich der Austrittsöffnung und/oder der Feuchtigkeitsschutz im Bereich zwischen Vordervolumen und MEMS-Schallwandler angeordnet sein. Damit kann das Eindringen von Staub- und/oder Feuchtigkeit verhindert werden.

Ferner kann der Staub- und/oder Feuchtigkeitsschutz mit dem Wandlergehäuse verklebt sein.

Vorteilhaft ist es, wenn die Schallwandlereinheit zumindest einen zweiten MEMS-Schallwandler aufweist, wobei einer der beiden MEMS-Schallwandler als Lautsprecher und der andere MEMS-Schallwandler als Mikrofon betreibbar ist. Dadurch können Schallwellen erzeugt und, insbesondere gleichzeitig, erfasst werden.

Von Vorteil ist es, wenn beide MEMS-Schallwandler nebeneinander auf der Leiterplatte angeordnet sind. Dadurch können die beiden MEMS-Schallwandler platzsparend angeordnet werden.

Alternativ kann einer der beiden MEMS-Schallwandler auf dem anderen MEMS-Schallwandler angeordnet sein. Beispielsweise ist der MEMS-Schallwandler, der als Mikrofon betrieben wird, auf dem MEMS-Schallwandler angeordnet, der als Lautsprecher betrieben wird.

Vorteilhaft ist es, wenn die Leiterplatte eine Druckausgleichsöffnung aufweist. Die Druckausgleichsöffnung kann dabei neben dem zumindest einem MEMS-Schallwandler angeordnet sein. Mit Hilfe der Druckausgleichsöffnung wird ferner das Vorder- und das Hintervolumen miteinander verbunden. Ein Druck zwischen Vorder- und Hintervolumen wird dadurch ausgeglichen.

Von Vorteil ist es, wenn um die Druckausgleichsöffnung eine Dammanordnung angeordnet ist. Infolgedessen kann verhindert werden, dass Klebstoff, welcher beispielsweise zum Ankleben der Leiterplatte an dem Wandlergehäuse verwendet wird, in die Druckausgleichsöffnung gelangen kann und diese dadurch verschließt.

Vorgeschlagen wird des Weiteren ein Verfahren zum Herstellen einer Schallwandlereinheit, insbesondere für einen In-Ohr-Kopfhörer, zum Erzeugen und/oder Erfassen von Schallwellen im hörbaren Wellenlängenbereich und/oder im Ultraschallbereich.

Dabei kann die Schallwandlereinheit gemäß zumindest einem Merkmal der vorangegangenen und/oder nachfolgenden Beschreibung ausgebildet werden.

Beim Verfahren wird auf eine Leiterplatte zumindest ein MEMS-Schallwandler angeordnet.

Weiterhin wird beim Verfahren zumindest ein Anschlusselement des MEMS-Schallwandlers mit zumindest einem Kontaktelement der Leiterplatte elektrisch verbunden. Dadurch wird eine elektrische Verbindung zwischen Leiterplatte und MEMS-Schallwandler ausgebildet.

Erfindungsgemäß ist der zumindest eine MEMS-Schallwandler ein oberflächenmontierbares Bauteil, welches mittels Oberflächenmontage mit der Leiterplatte verbunden wird. Mittels der Oberflächenmontage kann der MEMS-Schallwandler automatisiert auf die Leiterplatte gesetzt werden. Das elektrische Verbinden der Leiterplatte mit dem MEMS-Schallwandler kann dabei ebenfalls automatisiert durchgeführt werden. Infolgedessen kann das Herstellungsverfahren vereinfacht werden.

Vorgeschlagen wird außerdem eine Schallerzeugungseinheit mit einer Schallwandlereinheit zum Erzeugen und/oder Erfassen von Schallwellen im hörbaren Wellenlängenbereich und/oder im Ultraschallbereich. Die Schalleinheit kann beispielsweise ein In-Ohr-Kopfhörer, ein Smartphone, ein Telefon und/oder eine Musikanlage sein. Die Schallerzeugungseinheit kann auch ein anderes mobiles Gerät sein.

Erfindungsgemäß ist die Schallwandlereinheit gemäß zumindest einem Merkmal der vorangegangenen und/oder nachfolgenden Beschreibung ausgebildet. Zusätzlich oder alternativ kann die Schallwandlereinheit gemäß zumindest einem Merkmal der vorangegangenen und/oder nachfolgenden Beschreibung ausgebildet werden.

Außerdem ist es von Vorteil, wenn die Schallerzeugungseinheit ein Ohrelement aufweist, welches in einem ersten Koppelbereich der Schallwandlereinheit angeordnet ist. Das Ohrelement ist beispielsweise ein Ohrstöpsel. Das Ohrelement ist flexibel ausgebildet, beispielsweise ist es auch Gummi, so dass es sich einem Gehörgang anpassen kann, wenn es in diesen eingeführt ist. Die Schallerzeugungseinheit ist in diesem Fall ein In-Ohr-Kopfhörer.

Zusätzlich oder alternativ weist die Schallerzeugungseinheit eine Kopfhörereinheit auf, welche in einem zweiten Koppelbereich der Schallwandlereinheit angeordnet ist. Die Kopfhörereinheit kann beispielsweise eine Batterie und/oder einen Akkumulator aufweisen. Die Schallerzeugungseinheit ist hier ebenfalls ein In-Ohr-Kopfhörer.

Weitere Vorteile der Erfindung sind in den nachfolgenden Ausführungsbeispielen beschrieben. Es zeigen:
- **Figur 1**: eine perspektivische, schematische Ansicht einer Schallwandlereinheit mit einer Leiterplatte und einem MEMS-Schallwandler,
- **Figur 2**: eine perspektivische, schematische Ansicht einer Schallwandlereinheit mit einer Leiterplatte und einem MEMS-Schallwandler auf einer Platine,
- **Figur 3a**: eine seitliche Schnittansicht einer Schallwandlereinheit mit Wandlergehäuse,
- **Figur 3b**: eine perspektivische Schnittansicht der Figur 3a,
- **Figur 4**: eine seitliche Schnittansicht einer Schallwandlereinheit mit einer Druckausgleichsöffnung,
- **Figur 5**: eine seitliche Schnittansicht des MEMS-Schallwandlers mit einem Ausschnitt der Leiterplatte,
- **Figur 6a, b**: zwei seitliche Schnittansichten einer Schallwandlereinheit mit jeweils einem zweiten MEMS-Schallwandler und
- **Figur 7**: eine seitliche Schnittansicht eines In-Ohr-Kopfhörers.

Figur 1 zeigt eine perspektivische, schematische Ansicht einer Schallwandlereinheit 1 mit einer Leiterplatte 2 und einem MEMS-Schallwandler 3. Mit Hilfe des MEMS-Schallwandlers 3 können Schallwellen erzeugt und/oder erfasst werden. Wenn die Schallwellen erzeugt werden, wird der MEMS-Schallwandler 3 bzw. die Schallwandlereinheit 1 als Lautsprecher betrieben. Zusätzlich oder alternativ kann der MEMS-Schallwandler 3 bzw. die Schallwandlereinheit 1 auch als Mikrofon betrieben werden, so dass die Schallwellen erfasst werden.

Die Schallwandlereinheit 1 kann ferner für eine Schallerzeugungseinheit 41 verwendet werden, welche in Figur 7 beispielshaft als In-Ohr-Kopfhörer 41 ausgebildet ist.

Die Leiterplatte 2 weist ferner im vorliegenden Ausführungsbeispiel zumindest ein Anschlusselement 4 auf. In der hier gezeigten Figur 1 ist der Übersichtlichkeit halber lediglich ein Anschlusselement 4 mit einem Bezugszeichen versehen, obwohl die Leiterplatte 2 hier mehrere Anschlusselemente 4 aufweist. Das Anschlusselement 4 kann, wie hier gezeigt ist, als Anschlussfläche ausgebildet sein. Das Anschlusselement 4, insbesondere die Anschlussfläche, ist auf und/oder an einer Bauteilseite 7 angeordnet. Die Leiterplatte 2 weist ferner eine zur Bauteilseite 7 gegenüberliegende Unterseite 8 auf.

Der MEMS-Schallwandler 3 weist des Weiteren zumindest ein Kontaktelement 5 auf, welches hier als Kontaktfuß ausgebildet ist. Es ist der Übersichtlichkeit halber wieder lediglich ein Kontaktelement 5 mit einem Bezugszeichen versehen, obwohl der MEMS-Schallwandler 3 mehrere Kontaktelemente 5 aufweist. Die Kontaktelemente 5 sind dabei derart angeordnet, dass jeweils ein Kontaktelement 5 auf einem Anschlusselement 4 liegt, wenn der MEMS-Schallwandler 3 auf der Bauteilseite 7 angeordnet ist.

Erfindungsgemäß ist der MEMS-Schallwandler 3 als ein oberflächenmontierbares Bauteil ausgebildet, welches mittels Oberflächenmontage mit der Leiterplatte 2 verbunden ist. Infolgedessen ist jedem Kontaktelement 5 ein Anschlusselement 4 zugeordnet, so dass diese beiden eine elektrische Verbindung ausbilden können.

Gemäß dem vorliegenden Ausführungsbeispiel ist ein Kontaktelement 5 mittels einer Lötverbindung 6 mit dem zugeordneten Anschlusselement 4 verbunden, so dass die elektrische Verbindung ausgebildet ist. Auch hierzu ist der Übersichtlichkeit halber die Lötverbindung 6 lediglich zwischen einem Kontaktelement 5 und einem Anschlusselement 4 gezeigt. Natürlich kann zwischen allen Kontaktelementen 5 und dem jeweiligen zugeordneten Anschlusselement 4 eine Lötverbindung 6 bestehen. Anstelle der Lötverbindung 6 kann auch eine andere stoffschlüssige Verbindung zwischen dem Anschlusselement 4 und dem Kontaktelement 5 ausgebildet werden. Die Verbindung ist dabei eine elektrische Verbindung.

Mit Hilfe der Oberflächenmontage kann der MEMS-Schallwandler 3 automatisiert und schnell mit der Leiterplatte 2 verbunden werden.

Die Leiterplatte 2 weist ferner eine Vielzahl an Leiterbahnen 9 auf, wobei wieder der Übersichtlichkeit halber lediglich eine Leiterbahn 9 mit einem Bezugszeichen versehen ist. Die Leiterbahnen 9 sind mit den Anschlusselementen 4 elektrisch verbunden. Die Leiterbahnen 9 sind ferner lediglich schematisch gezeigt. Die Leiterbahnen 9 können zusammenlaufen und/oder parallel verlaufen. Ferner können die Leiterbahnen 9 durch die Leiterplatte 2 auf die Unterseite 8 verlaufen.

Die Leiterplatte 2 weist ferner einen Kontaktbereich 48 auf, in welchem der MEMS-Schallwandler 3 angeordnet ist bzw. werden kann. Im Kontaktbereich sind vorzugsweise die Anschlusselemente 4 angeordnet.

Figur 2 zeigt eine perspektivische, schematische Ansicht einer Schallwandlereinheit 1 mit einer Leiterplatte 2 und einem MEMS-Schallwandler 3 auf einer Platine 10.

Ferner werden der Einfachheit halber Merkmale und deren Wirkung, die bereits in den vorangegangenen Figuren beschrieben sind, nicht nochmals erklärt. Ferner weisen im Vergleich zu den vorangegangenen und/oder nachfolgenden Figuren gleiche Merkmale oder zumindest ähnlich wirkende Merkmale gleiche Bezugszeichen auf. So können beispielsweise Merkmale der Übersichtlichkeit halber auch erst in den folgenden Figuren beschrieben sein.

Die Leiterplatte 2 und der darauf angeordnete MEMS-Schallwandler 3 ist hier auf der Platine 10 angeordnet. Die Platine 10 ist dabei größer als die Leiterplatte 2. Auf der Platine 10 können somit weitere Bauteile angeordnet werden, welche für den Betrieb der Schallwandlereinheit 1 benötigt werden. Die Platin 10 ist auch eine Hauptplatine.

Die Leiterplatte 2 ist gemäß dem vorliegenden Ausführungsbeispiel mittels Abstandshalter 11 auf der Platine 10 angeordnet. Diese beabstanden die Leiterplatte 2 von der Platine 10.

Die Platine 10 weist eine Platinenoberseite 14 und eine gegenüberliegende Platinenunterseite 15 auf. Die Leiterplatte 2 ist auf der Platinenoberseite 14 angeordnet. Auf der Platinenoberseite 14 sind ferner Elektronikbauteile 12 angeordnet, wobei der Übersichtlichkeit halber nicht alle Elektronikbauteile 12 mit einem Bezugszeichen versehen sind. Die Elektronikbauteile 12 können beispielsweise Steuerungseinheiten, Speichereinheiten, Widerstände, Spulen, Kondensatoren, Funkmodule und/oder Sensoren sein. Ferner weist die Platine 10 beispielhaft gezeigte Leiterbahnen 13 auf. Mit Hilfe der Leiterbahnen 13 werden alle Bauteile miteinander elektrisch verbunden. Zusätzlich oder alternativ kann auch ein Elektronikbauteil 12, welches hier schematisch gezeigt ist, an der Platinenunterseite 15 angeordnet sein. Die Platine 10 kann ebenfalls eine PCB (printed circuit board oder gedruckte Leiterplatte) sein.

Gemäß dem vorliegenden Ausführungsbeispiel sind die Leiterplatte 2 und die Platine 10 rund ausgebildet und koaxial zueinander angeordnet.

Um elektrische Signale zwischen der Leiterplatte 2 und der Platine 10 austauschen zu können, weist das vorliegende Ausführungsbeispiel eine Steckerverbindung 47 auf.

Zusätzlich oder alternativ können die elektrischen Signale auch durch die Abstandshalter 11 geführt werden. Durch die Abstandshalter kann beispielsweise zumindest eine elektrische Versorgungsspannung zum MEMS-Schallwandler 3 oder andere Bauteile geführt werden.

Figuren 3a und 3b zeigen die Schallwandlereinheit 1 mit einem Wandlergehäuse 16 in einer seitlichen Schnittansicht (Fig. 3a) und in einer perspektivischen Ansicht (Fig. 3b). Bei der Schnittansicht der Figur 3a sind die Schnittflächen nicht schraffiert dargestellt.

Ferner werden der Einfachheit halber Merkmale und deren Wirkung, die bereits in den vorangegangenen Figuren beschrieben sind, nicht nochmals erklärt. Ferner weisen im Vergleich zu den vorangegangenen und/oder nachfolgenden Figuren gleiche Merkmale oder zumindest ähnlich wirkende Merkmale gleiche Bezugszeichen auf. So können beispielsweise Merkmale der Übersichtlichkeit halber auch erst in den folgenden Figuren beschrieben sein.

In dem Wandlergehäuse 16 sind zumindest der MEMS-Schallwandler 3 und/oder die Leiterplatte 2 angeordnet, so dass zumindest der MEMS-Schallwandler 3 vor Schmutz und Beschädigung geschützt wird.

Ferner ist auch die Platine 10 gezeigt, wobei die Leiterplatte 2 mit den in Figur 2 gezeigten, jedoch hier nicht gezeigten, Abstandshalter 11 auf der Platine 10 angeordnet ist.

Das Wandlergehäuse 16 weist eine Austrittsöffnung 21 auf, durch welche die Schallwellen aus dem Wandlergehäuse 16 austreten und/oder in das Wandlergehäuse 16 eintreten können. Wenn die Schallwandlereinheit 1 für einen In-Ohr-Kopfhörer verwendet wird, ist die Austrittsöffnung 21 dem Ohr zugewandt, wenn der In-Ohr-Kopfhörer von einem Träger getragen wird.

Auf der zur Austrittsöffnung 21 gegenüberliegenden Seite des Wandlergehäuses 16 ist eine Einführöffnung 26 angeordnet, durch welche der MEMS-Schallwandler 3 und/oder die Leiterplatte 2 in das Wandlergehäuse 16 bzw. einen Innenraum 27 des Wandlergehäuses 16 eingeführt werden kann.

Der Innenraum 27 wird durch das Wandlergehäuse 16 und die Austrittsöffnung 21 und die Einführöffnung 26 begrenzt.

Die Platine 10 ist gemäß dem vorliegenden Ausführungsbeispiel größer als die Einführöffnung 26 ausgebildet. Die Platine 10 verschließt die Einführöffnung 26.

Das Wandlergehäuse 16 weist ferner eine erste Sockelanordnung 22 auf, auf welche die Platine 10 aufgesetzt werden kann. Die erste Sockelanordnung 22 umrandet die Einführöffnung 26.

Das Wandlergehäuse 16 weist ferner eine zweite Sockelanordnung 23 auf, die im Bereich des Innenraums 27 angeordnet ist und auf welche die Leiterplatte 2 aufgesetzt werden kann.

Das Wandlergehäuse 16 weist außerdem eine dritte Sockelanordnung 24 auf, die im Bereich des Innenraums 27 angeordnet ist und auf welche ein Feuchtigkeitsschutz 18 aufgesetzt werden kann. Der Feuchtigkeitsschutz 18 ist hier zwischen der Austrittsöffnung 21 und dem MEMS-Schallwandler 3 angeordnet, so dass der MEMS-Schallwandler 3 vor Feuchtigkeit geschützt ist, die durch die Austrittsöffnung 21 eintreten kann. Der Feuchtigkeitsschutz 18 kann beispielsweise eine Membran sein, welche Feuchtigkeit zurückhält aber Schallwellen durchlässt.

Das Wandlergehäuse 16 weist des Weiteren eine vierte Sockelanordnung 25 auf, auf welche ein Staubschutz 17 aufgesetzt werden kann. Mit Hilfe des Staubschutze 17 kann verhindert werden, dass Staub und/oder Schmutz in den Innenraum 27 des Wandlergehäuses 16 gelangt.

Wenn der MEMS-Schallwandler 3 und/oder die Leiterplatte 2 im Wandlergehäuse 16 angeordnet sind, unterteilen diese den Innenraum 27 in ein Vordervolumen 19 und ein Hintervolumen 20. Das Vordervolumen 19 ist zwischen der Austrittsöffnung 21 und dem MEMS-Schallwandler 3 angeordnet. Das Hintervolumen 20 ist zwischen dem MEMS-Schallwandler 3 und der Einführöffnung 26 bzw. der Platine 10 angeordnet. Im Hintervolumen 20 sind die hier nicht gezeigten Abstandshalter 11 zumindest teilweise angeordnet.

Gemäß dem in Figur 3b gezeigten Ausführungsbeispiel ist zu erkennen, dass das Wandlergehäuse 16 rotationssymmetrisch ausgebildet ist. Demzufolge ist die Austrittsöffnung 21, der Staubschutz 17, die Platine 10, die Leiterplatte 2 und/oder die vier Sockelanordnungen 22 - 25 rund ausgebildet sind. Der Innenraum 27 ist ebenfalls rotationssymmetrisch.

Das Wandlergehäuse 16 weist ferner einen ersten Koppelbereich 28 auf. In den ersten Koppelbereich 28 kann ein später beschriebenes Ohrelement 42 angeordnet werden. Das Ohrelement 42 ist vorteilhafterweise flexibel und/oder aus Gummi, so dass es in einen Gehörgang des Trägers eingeführt werden kann, wobei es sich der Innenkontur des Gehörgangs anpasst. Mit Hilfe des Ohrelements 42 wird ein Tragekomfort des In-Ohr-Kopfhörers 41 verbessert, wenn die Schallwandlereinheit 1 dafür verwendet wird.

Das Wandlergehäuse 16 weist ferner einen ersten Vorsprung 30 auf, mit welchem verhindert wird, dass das in dem ersten Koppelbereich 28 angeordnete Ohrelement 42 vom Wandlergehäuse 16 rutschen kann. Der erste Vorsprung 30 ist zum ersten Koppelbereich 28 benachbart.

Das Wandlergehäuse 16 weist ferner einen zweiten Koppelbereich 29 auf. In den zweiten Koppelbereich 29 kann eine später beschriebene Kopfhörereinheit 43 angeordnet werden. Die Kopfhörereinheit 43 umfasst die neben der Schallwandlereinheit 1 noch benötigten Elemente, wenn die Schallwandlereinheit 1 in einem In-Ohr-Kopfhörer 41 verwendet wird. Derartige Elemente sind beispielsweise ein Energiespeicher 44, eine Ladebuchse zum Laden des Energiespeichers 44 und/oder zusätzliche Sensoren 45.

Das Wandlergehäuse 16 weist ferner einen zweiten Vorsprung 31 auf, mit welchem verhindert wird, dass die in dem zweiten Koppelbereich 29 angeordnete Kopfhörereinheit 43 vom Wandlergehäuse 16 rutschen kann. Der zweite Vorsprung 31 ist zum zweiten Koppelbereich 29 benachbart.

Der erste und/oder der zweite Koppelbereich 28, 29 ist ferner zylindrisch ausgebildet.

Figur 4 zeigt eine seitliche Schnittansicht einer Schallwandlereinheit 1 mit einer Druckausgleichsöffnung 32. Die Schnittflächen sind wieder nicht schraffiert dargestellt.

Ferner werden der Einfachheit halber Merkmale und deren Wirkung, die bereits in den vorangegangenen Figuren beschrieben sind, nicht nochmals erklärt. Ferner weisen im Vergleich zu den vorangegangenen und/oder nachfolgenden Figuren gleiche Merkmale oder zumindest ähnlich wirkende Merkmale gleiche Bezugszeichen auf. So können beispielsweise Merkmale der Übersichtlichkeit halber auch erst in den folgenden Figuren beschrieben sein. Außerdem sind die bereits aus den vorangegangenen Figuren bekannte Merkmale nicht nochmals mit einem Bezugszeichen versehen.

Die Leiterplatte 2 und/oder der MEMS-Schallwandler 3 unterteilen den Innenraum 27 in das Vordervolumen 19 und das Hintervolumen 20. Das Vordervolumen 19 erstreckt sich von der Leiterplatte 2 und/oder dem MEMS-Schallwandler 3 bis zur Austrittsöffnung 21, also vorzugsweise auch durch den Feuchtigkeitsschutz 18. Mit Hilfe der Druckausgleichsöffnung 32 kann ein Druckunterschied zwischen dem Vorder- und dem Hintervolumen 19, 20 ausgeglichen werden, der entsteht, wenn der MEMS-Schallwandler 3 betrieben wird. Die Druckausgleichsöffnung 32 kann dabei einen Durchmesser aufweisen, welcher kleiner als 0,5 mm ist. Bei einer derartigen Größenordnung ist die Druckausgleichsöffnung 32 im Wesentlichen undurchlässig für Schallwellen. Jedoch kann sich der Druckunterschied ausgleichen. Die Druckausgleichsöffnung 32 ist hier in der Leiterplatte 2 angeordnet, wobei auch mehrere Druckausgleichsöffnungen 32 denkbar wären.

Die Druckausgleichsöffnungen 32 ist hier von einer Dammanordnung 33 umrandet. Mit Hilfe der Dammanordnung 33 kann verhindert werden, dass Klebstoff in die Druckausgleichsöffnungen 32 gelangt, wenn die Leiterplatte 2 mit dem Wandlergehäuse 16 verklebt ist.

Figur 5 zeigt eine Schnittansicht des MEMS-Schallwandlers 3 mit einem Ausschnitt der Leiterplatte 2. Hier ist Der MEMS-Schallwandler 3 detaillierter gezeigt.

Ferner werden der Einfachheit halber Merkmale und deren Wirkung, die bereits in den vorangegangenen Figuren beschrieben sind, nicht nochmals erklärt. Ferner weisen im Vergleich zu den vorangegangenen und/oder nachfolgenden Figuren gleiche Merkmale oder zumindest ähnlich wirkende Merkmale gleiche Bezugszeichen auf. So können beispielsweise Merkmale der Übersichtlichkeit halber auch erst in den folgenden Figuren beschrieben sein. Außerdem sind die bereits aus den vorangegangenen Figuren bekannte Merkmale nicht nochmals mit einem Bezugszeichen versehen.

Der MEMS-Schallwandler 3 umfasst einen Wandlerträger 34, welcher als Wandlersubstrat ausgebildet sein kann. Mittels des Wandlerträgers 34 sitzt der MEMS-Schallwandler 3 auf der Leiterplatte 2 auf.

Auf dem Wandlerträger 34 ist mittels Fußelementen 38 ein Wandlerelement 35 angeordnet. Das Wandlerelement 35 kann zumindest einen Piezoaktor und/oder zumindest eine piezoelektrische Schicht umfassen, so dass das Wandlerelement 35 elektrische Signale in Auslenkungen und/oder Auslenkungen in elektrische Signale wandeln kann. Wenn die elektrischen Signale in Auslenkungen gewandelt werden, wird der MEMS-Schallwandler 3 als Lautsprecher betrieben. Wenn die Auslenkungen in elektrischen Signale gewandelt werden, wird der MEMS-Schallwandler 3 als Mikrofon betrieben. Die elektrischen Signale können Audiosignale sein.

Der MEMS-Schallwandler 3 umfasst ferner eine Membraneinheit 37, welche mittels einem Koppelelement 36 mit dem Wandlerelement 35 gekoppelt ist. Auslenkungen können somit zwischen der Membraneinheit 37 und dem Wandlerelement ausgetauscht werden.

Mit Hilfe der Membraneinheit 37 kann die darüber angeordnete Luft durch die Auslenkungen in Schwingung versetzt werden, so dass Schallwellen erzeugt werden. Der MEMS-Schallwandler 3 wird demzufolge als Lautsprecher betrieben. Dagegen können aber auch Schallwellen die Membraneinheit 37 in Schwingung versetzen, welche in Auslenkungen der Membraneinheit 37 resultieren. Die Auslenkungen werden von dem Wandlerelement 35 in elektrische Signale gewandelt. Der MEMS-Schallwandler 3 wird infolgedessen als Mikrofon betrieben. Mit Hilfe der Leiterplatte 2 und/oder der Platine 10 können die Audiosignale zum MEMS-Schallwandler 3 geführt und/oder von diesem weggeführt werden.

Die besagten Auslenkungen weisen eine Richtung entlang einer Hubachse H auf. Entlang der Hubachse H wird auch das Wandlerelement 35 und die Membraneinheit 37 ausgelenkt.

Im Wandlerträger 34 ist ferner ein erster Durchgangskanal 39 angeordnet. In der Leiterplatte 2 ist ein zweiter Durchgangskanal 40 angeordnet. Beide Durchgangskanäle 39, 40 sind koaxial und deckungsgleich zueinander angeordnet. Beide Durchgangskanäle 39, 40 bilden einen Ausgleichskanal. Wenn sich die Membraneinheit 37, welche vorzugsweise geschlossen ist, entlang der Hubachse H auslenkt, entsteht auf der der Leiterplatte 2 zugewandten im Bereich des Wandlerelements 35 und/oder der Membraneinheit 37 ein abwechselnder Unter- und Überdruck. Dieser behindert jedoch die Bewegung der Membraneinheit 37. Mit Hilfe des ersten und zweiten Durchgangskanals 39, 40 kann eine Verbindung zum Hintervolumen 20 ausgebildet werden, so dass der Unter- und Überdruck abgeschwächt werden und sich die Membraneinheit 37 besser ausgelenkt werden kann. Die beiden Durchgangskanäle 39, 40 dienen zur Verbesserung der Akustik des MEMS-Schallwandlers 3.

Ferner kann das zumindest eine Kontaktelement 5 am Wandlerträger 34 angeordnet sein, welches vorzugsweise auch als Kontaktfläche ausgebildet sein kann. Das zumindest eine Kontaktelement 5 kann an einer Außen- bzw. Umfangsseite des MEMS-Schallwandlers 3 bzw. des Wandlerträgers 34 angeordnet sein. Durch die zumindest eine Kontaktfläche kann der MEMS-Schallwandler 3 unmittelbar auf die Leiterplatte 2 gelötet werden. Vorzugweise weist der MEMS-Schallwandler 3 bzw. der Wandlerträger 34 mehrere Kontaktflächen auf, welche passend zu den Anschlusselementen 4 angeordnet sind.

Die Figuren 6a und 6b zeigen eine Schallwandlereinheit 1 mit jeweils einem zweiten MEMS-Schallwandler 3b in zwei unterschiedlichen Konfigurationen.

Ferner werden der Einfachheit halber Merkmale und deren Wirkung, die bereits in den vorangegangenen Figuren beschrieben sind, nicht nochmals erklärt. Ferner weisen im Vergleich zu den vorangegangenen und/oder nachfolgenden Figuren gleiche Merkmale oder zumindest ähnlich wirkende Merkmale gleiche Bezugszeichen auf. So können beispielsweise Merkmale der Übersichtlichkeit halber auch erst in den folgenden Figuren beschrieben sein. Außerdem sind die bereits aus den vorangegangenen Figuren bekannte Merkmale nicht nochmals mit einem Bezugszeichen versehen.

Die Funktionen der beiden MEMS-Schallwandler 3a, 3b ist in Figur 5 beschrieben.

Wenn die Schallwandlereinheit 1 zwei MEMS-Schallwandler 3a, 3b aufweist, kann ein MEMS-Schallwandler 3a, 3b als Lautsprecher und der andere MEMS-Schallwandler 3a, 3b als Mikrofon betrieben werden. Dadurch kann die Schallwandlereinheit 1, insbesondere gleichzeitig, als Lautsprecher und als Mikrofon betrieben werden.

In der Figur 6a ist ein MEMS-Schallwandler 3b auf dem anderen MEMS-Schallwandler 3a angeordnet. Dies ist vorteilhaft, wenn kaum Platz auf der Leiterplatte 2 vorhanden ist.

In Figur 6b sind beide MEMS-Schallwandler 3a, 3b nebeneinander auf der Leiterplatte 2 angeordnet. Dies ist vorteilhaft, wenn eine Höhe begrenzt werden soll.

Figur 7 zeigt eine seitliche Schnittansicht eines zumindest teilweise dargestellten In-Ohr-Kopfhörers 41. Als In-Ohr-Kopfhörer 41 wird die Schallwandlereinheit 1 hauptsächlich als Lautsprecher verwendet. Der hier gezeigte In-Ohr-Kopfhörer 41 ist ein Beispiel einer Schallerzeugungseinheit 41. Die Schallwandlereinheit 1 kann beispielsweise auch in einem anderen Gerät, wie beispielsweise ein Smartphone, PC, usw., angeordnet sein.

Ferner werden der Einfachheit halber Merkmale und deren Wirkung, die bereits in den vorangegangenen Figuren beschrieben sind, nicht nochmals erklärt. Ferner weisen im Vergleich zu den vorangegangenen und/oder nachfolgenden Figuren gleiche Merkmale oder zumindest ähnlich wirkende Merkmale gleiche Bezugszeichen auf. So können beispielsweise Merkmale der Übersichtlichkeit halber auch erst in den folgenden Figuren beschrieben sein. Außerdem sind die bereits aus den vorangegangenen Figuren bekannte Merkmale nicht nochmals mit einem Bezugszeichen versehen.

In dieser Figur 7 ist besser gezeigt, dass auf beiden Seiten der Platine 10 Elektronikbauteile 12a, 12b angeordnet sein können.

Gemäß dem vorliegenden Ausführungsbeispiel ist im ersten Koppelbereich 28 des Wandlergehäuses 16 das Ohrelement 42 angeordnet ist. Das Ohrelement 42 bildet mit dem ersten Koppelbereich 28 und dem ersten Vorsprung 30 eine formschlüssige Verbindung, so dass das Ohrelement 42 nicht vom Wandlergehäuse 16 rutschen kann.

Das Ohrelement 42 weist ferner eine Ohrelementöffnung 46 auf, welche gemäß dem vorliegenden Ausführungsbeispiel zur Austrittsöffnung 21 koaxial ist.

Im zweiten Koppelbereich 29 ist die Kopfhörereinheit 43 an das Wandlergehäuse 16 gekoppelt. Die Kopfhörereinheit 43 bildet mit dem zweiten Koppelbereich 29 und dem zweiten Vorsprung 31 eine formschlüssige Verbindung, so dass die Kopfhörereinheit 43 nicht vom Wandlergehäuse 16 rutschen kann.

Gemäß dem vorliegenden Ausführungsbeispiel weist die Kopfhörereinheit 43 beispielhaft einen Energiespeicher 44 und einen weiteren Sensor 45 auf. Natürlich kann die Kopfhörereinheit 43 noch weitere Bauteile für den In-Ohr-Kopfhörer 41 aufweisen.

Auch wenn hier die Schallwandlereinheit 1 in Verbindung mit dem In-Ohr-Kopfhörer 41 beschrieben ist, so dass kann die Schallwandlereinheit 1 auch für ein anderes mobiles Gerät verwendet werden. Die Schallwandlereinheit 1 kann auch für ein Smartphone, ein Radio, einen Fernseher usw. verwendet werden. Der In-Ohr-Kopfhörer 41 ist ein Beispiel eines mobilen Geräts.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Schallwandlereinheit
- 2: Leiterplatte
- 3: MEMS-Schallwandler
- 4: Anschlusselement
- 5: Kontaktelement
- 6: Lötverbindung
- 7: Bauteilseite
- 8: Unterseite
- 9: Leiterbahn
- 10: Platine
- 11: Abstandshalter
- 12: Elektronikbauteil
- 13: Leiterbahn
- 14: Platinenoberseite
- 15: Platinenunterseite
- 16: Wandlergehäuse
- 17: Staubschutz
- 18: Feuchtigkeitsschutz
- 19: Vordervolumen
- 20: Hintervolumen
- 21: Austrittsöffnung
- 22: erste Sockelanordnung
- 23: zweite Sockelanordnung
- 24: dritte Sockelanordnung
- 25: vierte Sockelanordnung
- 26: Einführöffnung
- 27: Innenraum
- 28: erster Koppelbereich
- 29: zweiter Koppelbereich
- 30: erster Vorsprung
- 31: zweiter Vorsprung
- 32: Druckausgleichsöffnung
- 33: Dammanordnung
- 34: Wandlerträger
- 35: Wandlerelement
- 36: Koppelelement
- 37: Membraneinheit
- 38: Fußelement
- 39: ersten Durchgangskanal
- 40: zweiten Durchgangskanal
- 41: In-Ohr-Kopfhörer
- 42: Ohrelement
- 43: Kopfhörereinheit
- 44: Energiespeicher
- 45: Sensor
- 46: Ohrelementöffnung
- 47: Steckerverbindung
- 48: Kontaktbereich

- H: Hubachse

## Patentansprüche

1. Schallwandlereinheit (1), insbesondere für einen In-Ohr-Kopfhörer, zum Erzeugen und/oder Erfassen von Schallwellen im hörbaren Wellenlängenbereich und/oder im Ultraschallbereich
mit einer Leiterplatte (2) und zumindest einem darauf angeordneten MEMS-Schallwandler (3), wobei zumindest ein Anschlusselement (4) der Leiterplatte (2) mit zumindest einem Kontaktelement (5) des MEMS-Schallwandlers (3) elektrisch leitend verbunden ist,
wobei der MEMS-Schallwandler (3) als oberflächenmontierbares Bauteil ausgebildet ist, welches mittels Oberflächenmontage mit der Leiterplatte (2) verbunden ist,
wobei der MEMS-Schallwandler (3) eine Membraneinheit (37) aufweist, welche mit einem Wandlerelement (35) des MEMS-Schallwandlers (3) gekoppelt ist,
wobei mittels der Membraneinheit (37) die Schallwellen erzeugt und/oder erfasst werden können,
wobei der MEMS-Schallwandler (3) einen Wandlerträger (34) umfasst, der MEMS-Schallwandler (3) mittels dem Wandlerträger (34) auf der Leiterplatte (2) angeordnet ist, der Wandlerträger (34) einen ersten Durchgangskanal (39) aufweist, und
wobei die Leiterplatte (2) einen zweiten Durchgangskanal (40) aufweist, welcher mit dem ersten Durchgangskanal (39) koaxial und/oder deckungsgleich ist,
**dadurch gekennzeichnet,**
**dass** die Membraneinheit (37) mittels eines Koppelelements (36) mit dem Wandlerelement (35) gekoppelt ist, so dass Auslenkungen zwischen der Membraneinheit (37) und dem Wandlerelement (35) ausgetauscht werden können, so dass das Wandlerelement (35) aus den Auslenkungen elektrische Signale und aus elektrischen Signale Auslenkungen erzeugen kann,
**dass** eine Membran der Membraneinheit (37) aus einem hitzebeständigen Membranmaterial ausgebildet ist,
**dass** das hitzebeständige Membranmaterial ein Polyimid, ein Polyamid oder ein Silikon ist,
**dass** die Schallwandlereinheit (1) eine Platine (10) aufweist, auf der die Leiterplatte (2) mit dem MEMS-Schallwandler (3) angeordnet ist, wobei die Leiterplatte (2) mittels Abstandshalter (11) auf der Platine (10) angeordnet ist,
wobei ferner zwischen der Leiterplatte (2) und der Platine (10) zumindest eine elektrische Steckerverbindung (47) angeordnet ist und/oder zumindest einer der Abstandshalter (11) die Leiterplatte (2) und die Platine (10) zum Austausch von elektrischen Signalen elektrisch verbindet.

2. Schallwandlereinheit nach dem vorherigen Anspruch, **dadurch gekennzeichnet, dass** das Anschlusselement (4) und das Kontaktelement (5) mittels einer stoffschlüssigen Verbindung, insbesondere eine Lötverbindung (6), miteinander elektrisch verbunden sind.

3. Schallwandlereinheit nach einem oder mehreren der vorherigen Ansprüche, **dadurch gekennzeichnet, dass** das zumindest eine Kontaktelement (5) als Kontaktfläche ausgebildet ist und/oder dass das zumindest eine Kontaktelement (5) am Wandlerträger (34) angeordnet ist und/oder dass der Wandlerträger (34) elektrische Leitungen für das Wandlerelement (35) aufweist.

4. Schallwandlereinheit nach einem oder mehreren der vorherigen Ansprüche, **dadurch gekennzeichnet, dass** die Leiterplatte (2) eine dem MEMS-Schallwandler (3) zugewandte Bauteilseite (7) aufweist, auf welche der MEMS-Schallwandler (3) in einem Kontaktbereich (48) aufgesetzt ist, so dass die Kontaktelemente (5) mit den Anschlusselementen (4) kontaktieren.

5. Schallwandlereinheit nach einem oder mehreren der vorherigen Ansprüche, **dadurch gekennzeichnet, dass** die Schallwandlereinheit (1) ein Wandlergehäuse (16) aufweist, in dem zumindest der MEMS-Schallwandler (3) und/oder die Leiterplatte (2) angeordnet sind, wobei vorzugsweise das Wandlergehäuse (16) einen ersten Koppelbereich (28) zum Ankoppeln eines Ohrelements (42) an das Wandlergehäuse (16) und/oder
das Wandlergehäuse (16) einen zweiten Koppelbereich (29) zum Ankoppeln einer Kopfhörereinheit (43) an das Wandlergehäuse (16) aufweist.

6. Schallwandlereinheit nach einem oder mehreren der vorherigen Ansprüche, **dadurch gekennzeichnet, dass** das Wandlergehäuse (16) eine Austrittsöffnung (21) für Schallwellen aufweist und/oder dass das Wandlergehäuse (16) ein Vordervolumen (19) aufweist, welches zwischen der Austrittsöffnung (21) und dem MEMS-Schallwandler (3) angeordnet ist.

7. Schallwandlereinheit nach einem oder mehreren der vorherigen Ansprüche, **dadurch gekennzeichnet, dass** das Wandlergehäuse (16) einen Staubschutz (17) und/oder einen Feuchtigkeitsschutz (18) umfasst, wobei der Staubschutz (17) vorzugsweise im Bereich der Austrittsöffnung (21) und/oder der Feuchtigkeitsschutz (18) im Bereich zwischen Vordervolumen (19) und MEMS-Schallwandler (3) angeordnet ist und/oder wobei der Staub- und/oder Feuchtigkeitsschutz (17, 18) vorzugsweise mit dem Wandlergehäuse (16) verklebt sind.

8. Schallwandlereinheit nach einem oder mehreren der vorherigen Ansprüche, **dadurch gekennzeichnet, dass** die Schallwandlereinheit (1) zumindest einen zweiten MEMS-Schallwandler (3a, 3b) aufweist, wobei einer der beiden MEMS-Schallwandler (3a, 3b) als Lautsprecher und die andere MEMS-Schallwandler (3a, 3b) als Mikrofon betreibbar ist und wobei beide MEMS-Schallwandler (3a, 3b) vorzugsweise nebeneinander auf der Leiterplatte (2) angeordnet sind oder
wobei einer der beiden MEMS-Schallwandler (3a, 3b) vorzugsweise auf dem anderen MEMS-Schallwandler (3a, 3b) angeordnet ist.

9. Schallwandlereinheit nach einem oder mehreren der vorherigen Ansprüche, **dadurch gekennzeichnet, dass** die Leiterplatte (2) eine Druckausgleichsöffnung (32) aufweist, wobei vorzugsweise um die Druckausgleichsöffnung (32) eine Dammanordnung (33) angeordnet ist.

10. Verfahren zum Herstellen einer Schallwandlereinheit (1), insbesondere für einen In-Ohr-Kopfhörer, zum Erzeugen und/oder Erfassen von Schallwellen im hörbaren Wellenlängenbereich und/oder im Ultraschallbereich, wobei die Schallwandlereinheit gemäß einem oder mehreren der vorherigen Ansprüche ausgebildet wird,
bei dem auf eine Leiterplatte (2) zumindest ein MEMS-Schallwandler (3) angeordnet wird
und
bei dem zumindest ein Anschlusselement (4) des MEMS-Schallwandlers (3) mit zumindest einem Kontaktelement (5) der Leiterplatte (2) elektrisch verbunden wird,
wobei der zumindest eine MEMS-Schallwandler (3) ein oberflächenmontierbares Bauteil ist, welches mittels Oberflächenmontage auf der Leiterplatte (2) angeordnet wird,
wobei der MEMS-Schallwandler (3) eine Membraneinheit (37) aufweist, welche mit einem Wandlerelement (35) des MEMS-Schallwandlers (3) gekoppelt wird,
wobei mittels der Membraneinheit (37) die Schallwellen erzeugt und/oder erfasst werden können,
wobei der MEMS-Schallwandler (3) einen Wandlerträger (34) umfasst, der MEMS-Schallwandler (3) mittels dem Wandlerträger (34) auf der Leiterplatte (2) angeordnet wird, der Wandlerträger (34) einen ersten Durchgangskanal (39) aufweist, und
wobei die Leiterplatte (2) einen zweiten Durchgangskanal (40) aufweist, welcher mit dem ersten Durchgangskanal (39) koaxial und/oder deckungsgleich angeordnet wird,
**dadurch gekennzeichnet, dass**
dass die Membraneinheit (37) mittels eines Koppelelements (36) mit dem Wandlerelement (35) gekoppelt wird, so dass Auslenkungen zwischen der Membraneinheit (37) und dem Wandlerelement (35) ausgetauscht werden können, so dass das Wandlerelement (35) aus den Auslenkungen elektrische Signale und aus elektrischen Signale Auslenkungen erzeugen kann,
dass eine Membran der Membraneinheit (37) aus einem hitzebeständigen Membranmaterial ausgebildet ist,
dass das hitzebeständige Membranmaterial ein Polyimid, ein Polyamid oder ein Silikon ist,
und
dass die Schallwandlereinheit (1) eine Platine (10) aufweist, auf der die Leiterplatte (2) mit dem MEMS-Schallwandler (3) angeordnet wird, wobei die Leiterplatte (2) mittels Abstandshalter (11) auf der Platine (10) angeordnet wird,
wobei ferner zwischen der Leiterplatte (2) und der Platine (10) zumindest eine elektrische Steckerverbindung (47) angeordnet wird und/oder zumindest einer der Abstandshalter (11) die Leiterplatte (2) und die Platine (10) zum Austausch von elektrischen Signalen elektrisch verbindet.

11. Schallerzeugungseinheit (41), insbesondere ein In-Ohr-Kopfhörer, mit einer Schallwandlereinheit (1) zum Erzeugen und/oder Erfassen von Schallwellen im hörbaren Wellenlängenbereich und/oder im Ultraschallbereich,
**dadurch gekennzeichnet, dass**
die Schallwandlereinheit (1) gemäß einem oder mehreren der vorherigen Ansprüche 1 - 9 ausgebildet ist.

12. Schallerzeugungseinheit nach dem vorherigen Anspruch, **dadurch gekennzeichnet, dass** die Schallerzeugungseinheit (41) ein Ohrelement (42) aufweist, welches in einem ersten Koppelbereich (28) der Schallwandlereinheit (1) angeordnet ist und/oder
dass die Schallerzeugungseinheit (41) eine Kopfhörereinheit (43) aufweist, welche in einem zweiten Koppelbereich (29) der Schallwandlereinheit (1) angeordnet ist.

## Claims

1. A sound transducer unit (1), in particular for an in-ear headphone, for generating and/or detecting sound waves in the audible wavelength spectrum and/or in the ultrasonic range
comprising a circuit board (2) and at least one MEMS sound transducer (3) arranged thereon, wherein at least one connector element (4) of the circuit board (2) is electrically conductively connected to at least one contact element (5) of the MEMS sound transducer (3),
wherein the MEMS sound transducer (3) is designed as a surface-mount device, which is connected to the circuit board (2) with the aid of surface-mount technology
wherein the MEMS sound transducer (3) comprises a diaphragm unit (37), which is coupled to a transducer element (35) of the MEMS sound transducer (3)
wherein the sound waves can be generated and/or detected by means of the diaphragm unit (37),
wherein the MEMS sound transducer (3) comprises a transducer support (34), the MEMS sound transducer (3) is arranged on the circuit board (2) with the aid of the transducer support (34), the transducer support (34) comprises a first through-channel (39) and
wherein the circuit board (2) comprises a second through-channel (40), which is preferably coaxial and/or congruent with the first through-channel (39)
**characterized in that**
the diaphragm unit (37) is coupled to the transducer element (35) by means of a coupling element (36)so that deflections can be exchanged between the diaphragm unit (37) and the transducer element (35), so that the transducer element (35) can generate electrical signals from the deflections and deflections from electrical signals
the diaphragm unit (37) is made of a heat-resistant diaphragm material, the heat-resistant diaphragm material is a polyimide, a polyamide, or a silicone, and
the sound transducer unit (1) comprises a printed wiring board (10), on which the circuit board (2) comprising the MEMS sound transducer (3) is arranged,
wherein the circuit board (2) is arranged on the printed wiring board (10) with the aid of spacers (11),
wherein at least one electrical plug connection (47) is arranged between the circuit board (2) and the printed wiring board (10), and/or
at least one spacer (11) electrically connects the circuit board (2) and the printed wiring board (10) for exchanging electrical signals.

2. The sound transducer unit as claimed in the preceding claim, **characterized in that** the connector element (4) and the contact element (5) are electrically connected to one another with the aid of an integral connection, in particular a soldered connection (6).

3. The sound transducer unit as claimed in one or more of the preceding claims, **characterized in that** the at least one contact element (5) is designed as a contact surface and/or that the at least one contact element (5) is arranged at the transducer support (34) and/or that the transducer support (34) comprises electrical lines for the transducer element (35).

4. The sound transducer unit as claimed in one or more of the preceding claims, **characterized in that** the circuit board (2) comprises a component side (7) facing the MEM sound transducer (3), onto which the MEMS sound transducer (3) is placed in a contact region (48), so that the contact elements (5) contact the connector elements (4).

5. The sound transducer unit as claimed in one or more of the preceding claims, **characterized in that** the sound transducer unit (1) comprises a transducer housing (16), in which at least the MEMS sound transducer (3) and/or the circuit board (2) are/is arranged,
wherein the transducer housing (16) comprises a first coupling region (28) for coupling an ear element (42) to the transducer housing (16), and/or
that the transducer housing (16) comprises a second coupling region (29) for coupling a headphone unit (43) to the transducer housing (16).

6. The sound transducer unit as claimed in one or more of the preceding claims, **characterized in that** the transducer housing (16) comprises an exit opening (21) for sound waves, and/or
that the transducer housing (16) comprises a front volume (19), which is arranged between the exit opening (21) and the MEMS sound transducer (3).

7. The sound transducer unit as claimed in one or more of the preceding claims, **characterized in that** the transducer housing (16) comprises a dust barrier (17) and/or a moisture barrier (18), wherein the dust barrier (17) is preferably arranged in the area of the exit opening (21) and/or the moisture barrier (18) is arranged in the area between the front volume (19) and the MEMS sound transducer (3) and/or the dust barrier (17) and/or the moisture barrier (18) are/is adhered to the transducer housing (16).

8. The sound transducer unit as claimed in one or more of the preceding claims, **characterized in that** the sound transducer unit (1) comprises at least one second MEMS sound transducer (3a, 3b), wherein one of the two MEMS sound transducers (3a, 3b) is operable as a loudspeaker and the other MEMS transducer (3a, 3b) is operable as a microphone and wherein the two MEMS sound transducers (3a, 3b) are preferably arranged next to one another on the circuit board (2), or
wherein one of the two MEMS sound transducers (3a, 3b) is arranged on the other MEMS sound transducer (3a, 3b).

9. The sound transducer unit as claimed in one or more of the preceding claims, **characterized in that** the circuit board (2) comprises a pressure compensation opening (32), wherein a dam arrangement (33) is preferably arranged around the pressure compensation opening (32).

10. A method for manufacturing a sound transducer unit (1), in particular for an in-ear headphone, for generating and/or detecting sound waves in the audible wavelength spectrum and/or in the ultrasonic range, wherein the sound transducer unit is designed as claimed in one or more of the preceding claims,
in which at least one MEMS sound transducer (3) is placed onto a circuit board (2),
and
in which at least one connector element (4) of the MEMS sound transducer (3) is electrically connected to at least one contact element (5) of the circuit board (2),
wherein the at least one MEMS sound transducer (3) is a surface-mount device, which is arranged on the circuit board (2) with the aid of surface-mount technology
wherein the MEMS sound transducer (3) comprises a diaphragm unit (37), which is coupled to a transducer element (35) of the MEMS sound transducer (3)
wherein the sound waves can be generated and/or detected by means of the diaphragm unit (37),
wherein the MEMS sound transducer (3) comprises a transducer support (34), the MEMS sound transducer (3) is arranged on the circuit board (2) with the aid of the transducer support (34), the transducer support (34) comprises a first through-channel (39) and
wherein the circuit board (2) comprises a second through-channel (40), which is preferably coaxial and/or congruent with the first through-channel (39)
**characterized in that** the diaphragm unit (37) is coupled to the transducer element (35) by means of a coupling element (36) so that deflections can be exchanged between the diaphragm unit (37) and the transducer element (35), so that the transducer element (35) can generate electrical signals from the deflections and deflections from electrical signals,
the diaphragm unit (37) is made of a heat-resistant diaphragm material, the heat-resistant diaphragm material is a polyimide, a polyamide, or a silicone, and
the sound transducer unit (1) comprises a printed wiring board (10), on which the circuit board (2) comprising the MEMS sound transducer (3) is arranged,
wherein the circuit board (2) is arranged on the printed wiring board (10) with the aid of spacers (11),
wherein at least one electrical plug connection (47) is arranged between the circuit board (2) and the printed wiring board (10), and/or
at least one spacer (11) electrically connects the circuit board (2) and the printed wiring board (10) for exchanging electrical signals.

11. A sound-generating unit (41), in particular an in-ear headphone, comprising a sound transducer unit (1) for generating and/or detecting sound waves in the audible wavelength spectrum and/or in the ultrasonic range,
**characterized in that**
the sound transducer unit (1) is designed as claimed in one or more of the preceding claims 1 to 9.

12. The sound-generating unit as claimed in the preceding claim, **characterized in that** the sound-generating unit (41) comprises an ear element (42), which is arranged in a first coupling region (28) of the sound transducer unit (1), and/or
that the sound-generating unit (41) comprises a headphone unit (43), which is arranged in a second coupling region (29) of the sound transducer unit (1).

## Revendications

1. Unité de transducteur acoustique (1), en particulier pour un écouteur intra-auriculaire, pour générer et/ou détecter des ondes acoustiques dans la plage de longueurs d'onde audibles et/ou dans la plage des ultrasons
comprenant une carte de circuit imprimé (2) et au moins un transducteur acoustique MEMS (3) disposé sur celle-ci, au moins un élément de connexion (4) de la carte de circuit imprimé (2) étant connecté de manière électriquement conductrice à au moins un élément de contact (5) du transducteur acoustique MEMS (3),
le transducteur acoustique MEMS (3) étant réalisé sous forme de composant pouvant être monté en surface, lequel est connecté à la carte de circuit imprimé (2) au moyen d'un montage en surface,
le transducteur acoustique MEMS (3) comportant une unité de membrane (37), laquelle est couplée à un élément de transducteur (35) du transducteur acoustique MEMS (3),
les ondes acoustiques pouvant être générées et/ou détectées au moyen de l'unité de membrane (37),
le transducteur acoustique MEMS (3) comprenant un support de transducteur (34), le transducteur acoustique MEMS (3) étant disposé sur la carte de circuit imprimé (2) au moyen du support de transducteur (34), le support de transducteur (34) comportant un premier canal de passage (39), et la carte de circuit imprimé (2) comportant un deuxième canal de passage (40), lequel est coaxial et/ou coïncident avec le premier canal de passage (39),
**caractérisée en ce que**
l'unité de membrane (37) est couplée à l'élément de transducteur (35) au moyen d'un élément de couplage (36), de sorte que des déviations puissent être échangées entre l'unité de membrane (37) et l'élément de transducteur (35), de sorte que l'élément de transducteur (35) puisse générer des signaux électriques à partir des déviations et des déviations à partir de signaux électriques,
**en ce qu'**une membrane de l'unité de membrane (37) est réalisée à partir d'un matériau de membrane résistant à la chaleur,
**en ce que** le matériau de membrane résistant à la chaleur est un polyimide, un polyamide ou une silicone,
**en ce que** l'unité de transducteur acoustique (1) comporte une carte de circuit imprimé (10), sur laquelle est disposée la carte de circuit imprimé (2) avec le transducteur acoustique MEMS (3), la carte de circuit imprimé (2) étant disposée sur la carte de circuit imprimé (10) au moyen d'écarteurs (11),
au moins une connexion enfichable électrique (47) étant en outre disposée entre la carte de circuit imprimé (2) et la carte de circuit imprimé (10) et/ou au moins l'un des écarteurs (11) connectant électriquement la carte de circuit imprimé (2) et la carte de circuit imprimé (10) pour l'échange de signaux électriques.

2. Unité de transducteur acoustique selon la revendication précédente, **caractérisée en ce que** l'élément de connexion (4) et l'élément de contact (5) sont connectés électriquement l'un à l'autre au moyen d'une connexion par assemblage de matière, en particulier une connexion brasée (6).

3. Unité de transducteur acoustique selon l'une ou plusieurs des revendications précédentes, **caractérisée en ce que** l'au moins un élément de contact (5) est réalisé sous forme de surface de contact et/ou **en ce que** l'au moins un élément de contact (5) est disposé sur le support de transducteur (34) et/ou **en ce que** le support de transducteur (34) comporte des lignes électriques pour l'élément de transducteur (35).

4. Unité de transducteur acoustique selon l'une ou plusieurs des revendications précédentes, **caractérisée en ce que** la carte de circuit imprimé (2) comporte un côté de composant (7) tourné vers le transducteur acoustique MEMS (3), sur lequel le transducteur acoustique MEMS (3) est placé dans une zone de contact (48), de sorte que les éléments de contact (5) viennent en contact avec les éléments de connexion (4).

5. Unité de transducteur acoustique selon l'une ou plusieurs des revendications précédentes, **caractérisée en ce que** l'unité de transducteur acoustique (1) comporte un boîtier de transducteur (16), dans lequel sont disposés au moins le transducteur acoustique MEMS (3) et/ou la carte de circuit imprimé (2), le boîtier de transducteur (16) comportant de préférence une première zone de couplage (28) pour le couplage d'un élément d'oreille (42) au boîtier de transducteur (16) et/ou le boîtier de transducteur (16) comportant une deuxième zone de couplage (29) pour le couplage d'une unité d'écouteur (43) au boîtier de transducteur (16).

6. Unité de transducteur acoustique selon l'une ou plusieurs des revendications précédentes, **caractérisée en ce que** le boîtier de transducteur (16) comporte une ouverture de sortie (21) pour des ondes acoustiques et/ou
**en ce que** le boîtier de transducteur (16) comporte un volume avant (19), lequel est disposé entre l'ouverture de sortie (21) et le transducteur acoustique MEMS (3).

7. Unité de transducteur acoustique selon l'une ou plusieurs des revendications précédentes, **caractérisée en ce que** le boîtier de transducteur (16) comprend une protection contre la poussière (17) et/ou une protection contre l'humidité (18), la protection contre la poussière (17) étant disposée de préférence dans la zone de l'ouverture de sortie (21) et/ou la protection contre l'humidité (18) étant disposée dans la zone entre le volume avant (19) et le transducteur acoustique MEMS (3) et/ou la protection contre la poussière et/ou la protection contre l'humidité (17, 18) étant collées de préférence au boîtier de transducteur (16).

8. Unité de transducteur acoustique selon l'une ou plusieurs des revendications précédentes, **caractérisée en ce que** l'unité de transducteur acoustique (1) comporte au moins un deuxième transducteur acoustique MEMS (3a, 3b), l'un des deux transducteurs acoustiques MEMS (3a, 3b) pouvant fonctionner en tant que haut-parleur et l'autre transducteur acoustique MEMS (3a, 3b) pouvant fonctionner en tant que microphone et les deux transducteurs acoustiques MEMS (3a, 3b) étant disposés de préférence l'un à côté de l'autre sur la carte de circuit imprimé (2) ou
l'un des deux transducteurs acoustiques MEMS (3a, 3b) étant disposé de préférence sur l'autre transducteur acoustique MEMS (3a, 3b).

9. Unité de transducteur acoustique selon l'une ou plusieurs des revendications précédentes, **caractérisée en ce que** la carte de circuit imprimé (2) comporte une ouverture de compensation de pression (32), un agencement de barrage (33) étant disposé de préférence autour de l'ouverture de compensation de pression (32).

10. Procédé pour fabriquer une unité de transducteur acoustique (1), en particulier pour un écouteur intra-auriculaire, pour générer et/ou détecter des ondes acoustiques dans la plage de longueurs d'onde audibles et/ou dans la plage des ultrasons, l'unité de transducteur acoustique étant réalisée selon l'une ou plusieurs des revendications précédentes,
dans lequel au moins un transducteur acoustique MEMS (3) est disposé sur une carte de circuit imprimé (2), et
dans lequel au moins un élément de connexion (4) du transducteur acoustique MEMS (3) est connecté électriquement à au moins un élément de contact (5) de la carte de circuit imprimé (2),
l'au moins un transducteur acoustique MEMS (3) étant un composant pouvant être monté en surface, lequel est disposé sur la carte de circuit imprimé (2) au moyen d'un montage en surface,
le transducteur acoustique MEMS (3) comportant une unité de membrane (37), laquelle est couplée à un élément de transducteur (35) du transducteur acoustique MEMS (3),
les ondes acoustiques pouvant être générées et/ou détectées au moyen de l'unité de membrane (37),
le transducteur acoustique MEMS (3) comprenant un support de transducteur (34), le transducteur acoustique MEMS (3) étant disposé sur la carte de circuit imprimé (2) au moyen du support de transducteur (34), le support de transducteur (34) comportant un premier canal de passage (39), et
la carte de circuit imprimé (2) comportant un deuxième canal de passage (40), lequel est coaxial et/ou coïncident avec le premier canal de passage (39),
**caractérisé en ce que**
l'unité de membrane (37) est couplée à l'élément de transducteur (35) au moyen d'un élément de couplage (36), de sorte que des déviations puissent être échangées entre l'unité de membrane (37) et l'élément de transducteur (35), de sorte que l'élément de transducteur (35) puisse générer des signaux électriques à partir des déviations et des déviations à partir de signaux électriques,
**en ce qu'**une membrane de l'unité de membrane (37) est réalisée à partir d'un matériau de membrane résistant à la chaleur,
**en ce que** le matériau de membrane résistant à la chaleur est un polyimide, un polyamide ou une silicone, et
**en ce que** l'unité de transducteur acoustique (1) comporte une carte de circuit imprimé (10), sur laquelle est disposée la carte de circuit imprimé (2) avec le transducteur acoustique MEMS (3), la carte de circuit imprimé (2) étant disposée sur la carte de circuit imprimé (10) au moyen d'écarteurs (11),
au moins une connexion enfichable électrique (47) étant en outre disposée entre la carte de circuit imprimé (2) et la carte de circuit imprimé (10) et/ou au moins l'un des écarteurs (11) connectant électriquement la carte de circuit imprimé (2) et la carte de circuit imprimé (10) pour l'échange de signaux électriques.

11. Unité de génération acoustique (41), en particulier un écouteur intra-auriculaire, avec une unité de transducteur acoustique (1) pour générer et/ou détecter des ondes acoustiques dans la plage de longueurs d'onde audibles et/ou dans la plage des ultrasons,
**caractérisé en ce que**
l'unité de transducteur acoustique (1) est réalisée selon l'une ou plusieurs des revendications précédentes 1 à 9.

12. Unité de génération acoustique selon la revendication précédente, **caractérisée en ce que** l'unité de génération acoustique (41) comporte un élément d'oreille (42), lequel est disposé dans une première zone de couplage (28) de l'unité de transducteur acoustique (1) et/ou en ce que l'unité de génération acoustique (41) comporte une unité d'écouteur (43), laquelle est disposée dans une deuxième zone de couplage (29) de l'unité de transducteur acoustique (1).
